# FASCICULE DE BREVET EUROPEEN

(11) **EP 0 328 948 B1**
(45) Date de publication et mention de la délivrance du brevet: **15.12.1993**
(21) Numéro de dépôt: 89101801.2
(22) Date de dépôt: 02.02.1989
(51) Int. Cl.: H01P 1/208, H01P 7/10

(54) **Filtre à résonateur diélectrique**
Filter mit einem dielektrischen Resonator
Filter using a dielectric resonator

(30) Priorité: 12.02.1988 FR 8801696
(43) Date de publication de la demande: 23.08.1989
(73) Titulaire: ALCATEL ESPACE, F-92407 Courbevoie Cédex (FR)
(72) Inventeur: Gueble, Jean Michel, F-31770 Colomiers (FR); Theron, Bernard, F-31650 Saint Orens (FR); Latouche, Yannick, F-31490 Legueuin (FR); Ducrocq, Bernard, F-31520 Ramonville Saint Agne (FR)
(74) Mandataire: Weinmiller, Jürgen

(56) Documents cités:
- EP-A- 0 068 919
- FR-A- 2 391 569
- GB-A- 0 882 408
- US-A- 2 405 437
- US-A- 3 009 123
- US-A- 3 213 393
- US-A- 3 249 890
- US-A- 4 035 749
- US-A- 4 630 009
- PATENT ABSTRACTS OF JAPAN, vol. 11, no. 59 (E-482)[2506], 24 février 1987, page 24 E 482;& JP-A-61 218 202 (NIPPON SOKEN INC.) 27-09-1986
- PATENT ABSTRACTS OF JAPAN, vol. 7, no. 42 (P-177)[1187], 19 février 1983, page 149 P 177;& JP-A-57 194 363 (MURATA SEISAKUSHO K.K.) 29-11-1982
- PATENT ABSTRACTS OF JAPAN, vol. 9, no. 31 (E-295)[1754], 9 février 1985;& JP-A-59 176 905 (FUJITSU K.K.) 06-10-1984
- PATENT ABSTRACTS OF JAPAN, vol. 9, no. 31 (E-295)[1754], 9 février 1985, page 162 E 295;& JP-A-59 176 906 (FUJITSU K.K.) 06-10-1984

## Description

L'invention se rapporte à un filtre à résonateur diélectrique.

Un tel filtre est basé sur les principes suivants :
- Utilisation des modes du résonateur diélectrique blindé .
- Réutilisation des méthodes classiques d'excitation et de couplage des modes, notamment grâce à :
   * des vis de réglages agissant sur le champ électrique.
   * des iris de couplage utilisant le champ magnétique.

Un article paru dans "Electronics Letters", vol. 16, n° 17, du 14 août 1980, pages 646-647 intitulé "Dielectric resonator dual modes filter" de P. Guillon, Y. Garault et J. Farenc décrit un résonateur diélectrique blindé de forme cylindrique dans lequel plusieurs modes dégénérés à des fréquences naturelles identiques peuvent se propager. Ces modes dégénérés peuvent être couplés entre eux pour former des circuits couplés en perturbant la configuration géométrique de la structure : On peut ainsi avoir une perturbation de la fréquence pour le mode TE₀₁ₚ grâce à une vis d'accord, et un filtre diélectrique bimode utilisant deux modes HE₁₁₁ du résonateur polarisés perpendiculairement.

Une demande de brevet européen n° 0 064 799 décrit un élément résonateur en céramique disposé dans une cavité pour former un résonateur micro-onde composite. Deux vis d'accord, situées dans la cavité le long d'axes orthogonaux, permettent de réaliser l'accord de l'ensemble le long de ces axes, à des fréquences proches de la fréquence de résonance fondamentale de l'élément résonateur. Plusieurs cavités de ce type peuvent être assemblées pour former un guide d'onde en utilisant plusieurs séparations transverses. Le couplage entre ces différentes cavités peut alors être réalisé à l'aide de simples fentes, de deux fentes en forme de croix ou à l'aide d'iris circulaires. Dans chaque cavité une vis de réglage est positionnée selon un axe à 45° par rapport aux vis d'accord orthogonales de manière telle que la résonance le long d'un des axes orthogonaux soit couplée à la résonance le long de l'autre axe.

Mais ces documents de l'art antérieur ne donnent aucune précision concernant :
- la position du résonateur dans la cavité métallique,
- les matériaux utilisés pour la cavité, les dispositifs de réglages et le système de maintien du résonateur,
- le principe de tenue du résonateur diélectrique dans la cavité.

Ainsi le document GB-A-882 408 divulgue un filtre conforme au préambule de la revendication 1. Un résonateur y est maintenu entre trois pieds en matériau diélectrique réalisant une fixation entre trois pointes, incapable de supporter des accélérations importantes, et de permettre un réglage précis. Cet objectif n'est pas atteint non plus par le dispositif à mandrin du document JP-A-57194363 dans lequel le résonateur n'est maintenu que par son propre poids.

Dans d'autres documents de l'art antérieur, on donne quelques détails concernant les matériaux utilisés pour la cavité :
- utilisation d'invar et de fibre de carbone ;
- ou utilisation d'un autre matériau dont les coefficients de dilatation mis en oeuvre sont compensés.

En ce qui concerne le diélectrique de maintien, peu de solutions précises sont indiquées, par exemple :
- des matériaux à faibles pertes isolant en forme de colonne ou de coussin (polystyrène ou PTFE (polytétrafluoréthylène), mousse).

L'invention, tout en permettant d'optimiser les courbes de réponse de filtres à résonateurs diélectriques en bande proche de la résonance et en large bande, a pour objet de résoudre les différentes questions soulevées pour la réalisation de ces filtres.

Elle propose à cet effet un filtre à résonateur diélectrique comprenant au moins une cavité cylindrique à l'intérieur de laquelle se trouve un résonateur cylindrique dont l'axe de symétrie est colinéaire avec celui de ladite cavité, ce résonateur étant maintenu, en une position longitudinale dissymétrique à l'intérieur de ladite cavité, par au moins deux pieds de fixation en matériau diélectrique, l'une de ces fixations permettant un jeu par rapport à cette cavité, le à résonateur, en matériau diélectrique, étant maintenu par un système à mandrin réalisé par trois pièces cylindriques :
. une première pièce se terminant à une première extrémité longitudinale par une portée interne conique et à sa seconde extrémité par une portée interne filetée,
. une seconde pièce mobile à l'intérieur de cette première pièce, dont une portée inclinée externe peut coulisser contre la portée conique,
. une pièce filetée engagée dans la portée filetée de la première pièce, ladite première pièce comportant lesdits pieds de fixation, fixés à la paroi de ladite cavité par des vis en matériau diélectrique.

Avantageusement le système à mandrin et les vis sont en matériau diélectrique, la cavité est en aluminium argenté ainsi que chaque iris.

De telles caractéristiques permettent :
- d'optimiser le coefficient de surtension (pas de matériau à pertes dans les zones critiques),
- d'obtenir un coefficient de stabilité en température d'environ 4 ppm/°C (ppm ou parties par million), ce qui est compensable en utilisant un résonateur diélectrique à -4 ppm/°C.

De plus dans un tel filtre, on peut utiliser des résonateurs cylindriques sans usinage spécifique, ce système à mandrin ayant l'avantage d'être identique quelques soient les longueurs des cavités et résonateurs, ce qui est un avantage industriel important lorsqu'on utilise par exemple un nombre élevé de canaux (multiplexeurs).

Les caractéristiques et avantages de l'invention ressortiront d'ailleurs de la description qui va suivre, à titre d'exemple non limitatif, en référence aux figures annexées sur lesquelles :
- la figure 1 illustre une vue schématique en coupe longitudinale, selon le plan I-I de la figure 2, du filtre selon l'invention ;
- la figure 2 illustre une vue schématique en coupe transversale, selon le plan II-II de la figure 1, du filtre selon l'invention ;
- la figure 3 illustre une vue schématique de détail d'une réalisation de filtre selon l'invention ;
- la figure 4 représente une courbe de réponse d'une réalisation particulière du filtre selon l'invention.

Un tel filtre présente de nombreux avantages, à savoir :
- il permet d'avoir un écart suffisant en fréquence entre le mode HE_{1,1,δ} par exemple et les autres modes de façon à obtenir une bande libre de modes parasites assez large,
- les dimensions des fentes de couplage restent faibles ce qui diminue fortement les couplages parasites,
- il permet de réaliser des filtres à structure plus que bimodes.

Comme représenté à la figure 1, le filtre résonateur selon l'invention est formé d'une cavité cylindrique 10 à l'intérieur de laquelle se trouve un résonateur diélectrique cylindrique 11 dont l'axe de symétrie Δ est colinéaire avec celui de ladite cavité 10.

Ce résonateur 11 a, ici, une position dissymétrique à l'intérieur de la cavité 10.

Cette cavité 10 est fermée par exemple par deux iris 14 et 15.

Le résonateur 11 est tenu dans la cavité 10 par un système à mandrin 16 qui l'enserre sur sa partie cylindrique.

Comme représenté à la figure 2, ce système à mandrin est fixé à la paroi 17 interne de la cavité par trois pieds 18, 19 et 20, à 120° les uns des autres, l'un 18 étant fixé contre ladite paroi 17, les deux autres 19 et 20 permettant un jeu entre cette paroi 17 et le système à mandrin 16 grâce aux joints élastiques 22 et 23 qui permettent d'absorber toute contrainte radiale obtenue à cause de dilatations différentielles.

Avantageusement ces trois pieds 18, 19 et 20 peuvent être identiques.

Dans un exemple de réalisation, représenté partiellement à la figure 3, le système à mandrin 16 peut être réalisé par trois pièces cylindriques :
- une première pièce 25 se terminant à une première extrémité longitudinale par une portée interne conique 26 et à sa seconde extrémité par une portée interne filetée 27 ;
- une seconde pièce mobile 28 à l'intérieur de cette première pièce 25, dont une portée inclinée externe 29 peut coulisser contre la portée conique précédente 26 ;
- une pièce filetée 30 engagée dans la portée filetée de la première pièce 25.

La première pièce comprend trois embouts extérieurs filetés intérieurement situés à 120° les uns des autres, dans lesquels peuvent être introduites trois vis 31, 33 et 37, appuyant chacune sur une rondelle métallique 38 (39, 40) qui repose sur un joint en matériau élastique 21 (22 ou 23) permettant de compenser la dilatation thermique des matériaux qui forment le filtre. Sur la figure 3 n'a été représentée que l'une 31 de ces trois vis 31, 33, 37 qui est introduite dans un embout fileté 32, et qui repose sur la rondelle 38.

Lorsque l'on visse (34) la pièce filetée 30 dans la partie filetée de la première partie 25, la portée inclinée 29 de la seconde pièce 28 se déplace (35) le long de la portée conique 26 de la première pièce 25, ce qui permet un serrage perpendiculaire sur la partie cylindrique 36 du résonateur.

Dans le dispositif de l'invention on prend comme base l'utilisation de cavités et de dispositifs de réglages en aluminium argenté.

Dans un exemple de réalisation, le filtre de l'invention répond aux caractéristiques suivantes :
- le résonateur 11 est tenu par un système à mandrin dont le couple de serrage est déterminé pour tenir des accélérations jusqu'à 30g et des contraintes thermiques importantes,
- ce système à mandrin est tenu à la cavité en aluminium par trois vis en matériau diélectrique, à 120° les unes des autres. Une de ces vis est un point fixe (elle assure un contact entre la cavité et le système à mandrin), les deux autres vis permettent un jeu entre la cavité et le système à mandrin ; le serrage à ce niveau est obtenu avec trois joints identiques qui permettent d'absorber les contraintes radiales obtenues à cause des dilatations différentielles : Ces contraintes lorsqu'elles ne sont pas minimisées créent un effet de parapluie qui rapproche le résonateur d'un des fonds de la cavité et modifie donc sa fréquence de résonance.

Dans un exemple de réalisation, les éléments constitutifs du filtre de l'invention ont les dimensions suivantes :
- le résonateur :
   . diamètre = 16 mm
   . longueur = 8,4 mm
- la cavité :
   . diamètre intérieur = 32 mm
   . longueur ≃ 21 mm
- position du résonateur dans la cavité :
   . h = 1,5 mm(distance entre l'extrémité du résonateur et l'iris)
   . D ≃ 10 mm (distance entre l'iris et la fixation)
   . X ≃ 2,8 mm distance entre la fixation et le point où tient le résonateur)
- fente de couplage de l'iris :
   . largeur ≃ 2 mm
   . longueur ≃ 6 mm
- matériaux utilisés :
   . cavité en aluminium
   . iris en aluminium
   . fixation en diélectrique
on considère alors un couple de serrage du résonateur avec son mandrin d'environ 25 cm Newton.

Plusieurs cavités selon l'invention peuvent être mises bout à bout pour réaliser un filtre à n pôles. Ainsi les caractéristiques définies précédemment permettent en mettant bout à bout 4 cavités pour réaliser un filtre 8 pôles autocorrigé dans la bande 3,7 GHz/4,2 GHz dont les performances sont données dans la courbe du paramètre de transfert en gain (en décibels) en fonction de la fréquence (en gigahertz), représentée à la figure 4.

Il est bien entendu que la présente invention n'a été décrite et représentée qu'à titre d'exemple préférentiel et que l'on pourra remplacer ses éléments constitutifs par des éléments équivalents sans pour autant, sortir du cadre de l'invention.

## Revendications

1. Filtre à résonateur diélectrique comprenant au moins une cavité cylindrique (10) à l'intérieur de laquelle se trouve un résonateur (11) cylindrique dont l'axe de symétrie (Δ) est colinéaire avec celui de ladite cavité (10), ce résonateur étant maintenu, en une position longitudinale dissymétrique à l'intérieur de ladite cavité (10), par au moins deux pieds de fixation en matériau diélectrique, l'un d'entre eux permettant un jeu par rapport à cette cavité, caractérisé en ce que ledit résonateur est un résonateur diélectrique maintenu par un système à mandrin (16) réalisé par trois pièces cylindriques :
- une première pièce (25) se terminant à une première extrémité longitudinale par une portée interne conique (26) et à sa seconde extrémité par une portée interne filetée (27) ;
- une seconde pièce mobile (28) située à l'intérieur de cette première pièce (25), dont une portée inclinée externe (29) peut coulisser contre la portée conique (26) ;
- une pièce filetée (30) engagée dans la portée filetée (27) de la première pièce (25),
ladite première pièce comportant lesdits pieds de fixation, fixés à la paroi de ladite cavité par des vis en matériau diélectrique.

2. Filtre selon la revendication 1, caractérisé en ce que la cavité (10) est fermée à au moins l'une de ses extrémités par un iris (14, 15).

3. Filtre selon l'une quelconque des revendications précédentes, caractérisé en ce que le système à mandrin (16) est fixé à la paroi interne de la cavité par trois pieds (18, 19, 20) à 120° les uns des autres, l'un étant un point fixe, les deux autres permettant un jeu entre la cavité (10) et ledit système à mandrin grâce à des joints élastiques qui permettent d'absorber toute contrainte radiale obtenue à cause de dilatations différentielles.

4. Filtre selon la revendication 3, caractérisé en ce que les trois pieds sont réalisés par trois embouts extérieurs filetés intérieurement dans lesquels peuvent être introduites trois vis (31, 33, 37), deux d'entre elles au moins, appuyant sur une rondelle qui repose sur un joint en matériau élastique permettant de compenser la dilatation thermique des matériaux qui forment le filtre.

5. Filtre selon l'une quelconque des revendications précédentes, caractérisé en ce que le système à mandrin (16) et les pieds sont en matériau diélectrique.

6. Filtre selon l'une quelconque des revendications précédentes, caractérisé en ce que la cavité (10) est en métal argenté.

7. Filtre selon l'une quelconque des revendications précédentes, caractérisé en ce que chaque iris (14, 15) est en métal argenté.

8. Filtre, caractérisé en ce qu'il est formé de plusieurs cavités selon l'une quelconque des revendications précédentes.

## Claims

1. A filter having a dielectric resonator, the filter comprising at least one cylindrical cavity (10) containing a cylindrical resonator (11) whose axis of symmetry (Δ) is colinear with the axis of said cavity (10), the resonator being held in a longitudinally asymmetrical position inside said cavity (10) by at least two connecting spokes made from dielectric material, one of them leaving play relative to the cavity, the cavity being characterized in that the said resonator is a dielectric resonator held by a mandrel system formed by three cylindrical parts:
a first part (25) terminating at a first longitudinal end in a conical inside bearing surface (26) and at its second end in a threaded inside bearing surface (27);
a second, moving part (28) situated inside said first part (25) and having an outer sloping bearing surface (29) suitable for sliding against the conical bearing surface (26); and
a threaded part (30) engaged in the threaded bearing surface (27) of the first part(25),
the said first part including the said connecting legs, fixed to the inside wall of the said cavity by screws made from dielectric material.

2. A filter according to claim 1, characterized in that the cavity (10) is closed at at least one of its ends by an iris (14, 15).

3. A filter according to either preceding claim, characterized in that the mandrel system (16) is fixed to the inside wall of the cavity by three spokes (18, 19, and 20) at 120° intervals from one another, with one of the spokes constituting a fixed point and with the other two spokes leaving play between the cavity (10) and said mandrel system by virtue of resilient seals for absorbing any radial stress that may occur due to differential expansion.

4. A filter according to claim 3, characterized in that the three spokes are constituted by three internally threaded outwardly directed end fittings suitable for receiving three screws (31, 33, and 37), with at least two of these spokes bearing against respective washers which rest on seals made of resilient material enabling thermal expansion of the filter-constituting materials to be compensated.

5. A filter according to any preceding claim, characterized in that the mandrel system (16) and the spokes are made of dielectric material.

6. A filter according to any preceding claim, characterized in that the cavity (10) is made of silver-plated metal.

7. A filter according to any preceding claim, characterized in that each iris (14, 15) is made of silver-plated metal.

8. A filter characterized in that it is constituted by a plurality of cavities according to any preceding claim.

## Patentansprüche

1. Filter mit einem dielektrischem Resonator, das mindestens einen zylindrischen Hohlraum (10) aufweist, in dem sich ein zylindrischer Resonator (11) befindet, dessen Symmetrieachse Δ in derjenigen des Hohlraums (10) verläuft, wobei dieser Resonator im Inneren des Hohlraums (10) durch mindestens zwei Befestigungsfüße aus dielektrischem Material in einer unsymmetrischen Längsposition gehalten wird, wobei einer dieser Füße ein Spiel relativ zum Hohlraum ermöglicht, dadurch gekennzeichnet, daß der Resonator ein dielektrischer Resonator ist, der von einem Futtersystem (16) bestehend aus drei zylindrischen Teilen gehalten wird, nämlich
- einem ersten Teil (25), das an einem ersten Längsende in einer konischen Innenfläche (26) und an seinem zweiten Ende in einer mit Gewinde versehenen Innenfläche (27) endet;
- einem zweiten beweglichen Teil (28), das sich innerhalb des ersten Teils (25) befindet und dessen äußere geneigte Fläche (29) an der konischen Fläche (26) gleiten kann;
- einem Gewindeteil (30), das in die mit Gewinde versehene Innenfläche (27) des ersten Teils (25) eingreift;
wobei das erste Teil, das die Befestigungsfüße aufweist, an der Wand des Hohlraumes durch Schrauben aus dielektrischem Material befestigt ist.

2. Filter nach Anspruch 1, dadurch gekennzeichnet, daß der Hohlraum (10) an mindestens einem seiner Enden durch eine Blende (14, 15) geschlossen ist.

3. Filter nach einem beliebigen der vorhergehenden Ansprüche, dadurch gekennzeichnet, daß das Futtersystem (16) an der Innenwand des Hohlraums durch drei um 120° gegeneinander versetzte Füße (18, 19, 20) befestigt ist, von denen einer einen festen Punkt bildet, während die anderen Füße einen Abstand zwischen Hohlraum (10) und Futtersystem aufgrund elastischer Polster ermöglichen, die alle durch differentielle Dehnungen entstandenen Kräfte absorbieren können.

4. Filter nach Anspruch 3, dadurch gekennzeichnet, daß die drei Füße aus drei äußeren, mit Innengewinde versehenen Ansätzen bestehen, in die drei Schrauben (31, 33, 37) eingeschraubt werden können, von denen mindestens zwei auf einer Unterlegscheibe anliegen, die auf einem Polster aus elastischem Material ruht, das die Kompensation der thermischen Dehnung derjenigen Materialien ermöglicht, die das Filter bilden.

5. Filter nach einem beliebigen der vorhergehenden Ansprüche, dadurch gekennzeichnet, daß das Futtersystem (16) und die Füße aus dielektrischem Material bestehen.

6. Filter nach einem beliebigen der vorhergehenden Ansprüche, dadurch gekennzeichnet, daß der Hohlraum (10) aus einem versilberten Metall besteht.

7. Filter nach einem beliebigen der vorhergehenden Ansprüche, dadurch gekennzeichnet, daß jede Blende (14, 15) aus versilberten Metall besteht.

8. Filter, dadurch gekennzeichnet, daß es aus mehreren Hohlräumen gemäß einem beliebigen der vorhergehenden Ansprüche besteht.
